# EUROPÄISCHE PATENTSCHRIFT

(11) **EP 3 061 967 B1**
(45) Veröffentlichungstag und Bekanntmachung des Hinweises auf die Patenterteilung: **15.08.2018**
(21) Anmeldenummer: 16150017.8
(22) Anmeldetag: 04.01.2016
(51) Int. Cl.: F04B 11/00, F02M 59/02, F02M 59/44

(54) **PUMPE, INSBESONDERE KRAFTSTOFFHOCHDRUCKPUMPE**
PUMP, IN PARTICULAR HIGH-PRESSURE FUEL PUMP
POMPE, EN PARTICULIER POMPE HAUTE PRESSION POUR CARBURANT

(30) Priorität: 25.02.2015 DE 102015203345
(43) Veröffentlichungstag der Anmeldung: 31.08.2016
(73) Patentinhaber: Robert Bosch GmbH, 70442 Stuttgart (DE)
(72) Erfinder: Koehler, Achim, 70437 Stuttgart-Zuffenhausen (DE)

(56) Entgegenhaltungen:
- DE-A1- 10 327 408
- DE-A1- 19 907 869
- DE-A1-102004 013 244
- GB-A- 2 022 691

## Beschreibung

Die Erfindung betrifft eine Pumpe, insbesondere Kraftstoffhochdruckpumpe, gemäß dem Oberbegriff des Anspruchs 1.

### Stand der Technik

Eine solche Pumpe in Form einer Kraftstoffhochdruckpumpe ist durch die DE 199 07 869 A1 bekannt. Diese Pumpe weist wenigstens ein Pumpenelement auf mit einem in einer Hubbewegung angetriebenen Pumpenkolben, der in einem Gehäuseteil der Pumpe einen Pumpenarbeitsraum begrenzt. Der Pumpenarbeitsraum ist über ein Einlassventil mit einem Zulauf für das Fördermedium verbindbar. Der Zulauf mündet in einem durch das Gehäuseteil der Pumpe und ein mit diesem verbundenes topfförmiges Verschlusselement begrenzten Saugraum. Im Betrieb der Pumpe wird das Volumen des Saugraums durch das Öffnen und Schließen des Einlassventils verändert, wodurch Druckpulsationen erzeugt werden. Zur Verringerung der Druckpulsationen ist bei dieser bekannten Pumpe im Saugraum eine Membran eingesetzt, die elastisch verformbar ist und durch die das Volumen des Saugraums änderbar ist. Durch die als separates Teil ausgeführte Membran ist die Fertigung und Montage der bekannten Pumpe aufwendig.

Durch die DE 103 27 408 A1 ist eine Pumpe in Form einer Kraftstoffhochdruckpumpe bekannt, die ein Pumpenelement aufweist mit einem in einer Hubbewegung angetriebenen Pumpenkolben, der in einem Gehäuseteil der Pumpe einen Pumpenarbeitsraum begrenzt. Der Pumpenarbeitsraum ist über ein Einlassventil mit einem Zulauf für das Fördermedium verbindbar. Der Zulauf mündet in einem durch das Gehäuseteil der Pumpe und ein mit diesem verbundenes Verschlusselement begrenzten Saugraum. Im Betrieb der Pumpe wird das Volumen des Saugraums durch das Öffnen und Schließen des Einlassventils verändert, wodurch Druckpulsationen erzeugt werden. Zur Verringerung der Druckpulsationen sind bei dieser bekannten Pumpe im Saugraum Membrane eingesetzt, die elastisch verformbar sind und durch die das Volumen des Saugraums änderbar ist. Durch die als separate Teile ausgeführte Membrane ist die Fertigung und Montage auch bei dieser bekannten Pumpe aufwendig.

Durch die DE 10 2004 013 244 A1 ist eine Pumpe in Form einer Kraftstoffhochdruckpumpe bekannt, die ein Pumpenelement aufweist mit einem in einer Hubbewegung angetriebenen Pumpenkolben, der in einem Gehäuseteil der Pumpe einen Pumpenarbeitsraum begrenzt. Der Pumpenarbeitsraum ist über ein Einlassventil mit einem Zulauf für das Fördermedium verbindbar. Der Zulauf mündet in einem durch das Gehäuseteil der Pumpe und ein mit diesem verbundenes topfförmiges Verschlusselement begrenzten Saugraum. Im Betrieb der Pumpe wird das Volumen des Saugraums durch das Öffnen und Schließen des Einlassventils verändert, wodurch Druckpulsationen erzeugt werden, gegen die bei dieser bekannten Pumpe keine Maßnahmen vorgesehen sind.

### Offenbarung der Erfindung

### Vorteile der Erfindung

Die erfindungsgemäße Pumpe mit den Merkmalen des Anspruchs 1 hat demgegenüber den Vorteil, dass deren Fertigung und Montage vereinfacht ist, da zur Verringerung der Druckpulsationen kein zusätzliches Bauteil erforderlich ist indem der elastisch verformbare Bodenbereich des Verschlusselements hierzu genutzt wird.

In den abhängigen Ansprüchen sind vorteilhafte Ausgestaltungen und Weiterbildungen der erfindungsgemäßen Pumpe angegeben. In den Ansprüchen 2 bis 4 sind konstruktiv einfache Ausbildungen des Verschlusselements angegeben um dessen elastische Verformbarkeit zu erreichen. Durch die Ausbildung gemäß Anspruch 5 wird die elastische Verformbarkeit weiter verbessert und auf den Bodenbereich des Verschlusselements konzentriert. In den Ansprüchen 6 bis 8 ist eine Anwendung des Verschlusselements bei einem Einlassventil mit separatem Ventilgehäuse angegeben. Im Anspruch 9 ist eine Anwendung des Verschlusselements bei einem in das Gehäuseteil der Pumpe integrierten Einlassventil angegeben.

### Zeichnung

Mehrere Ausführungsbeispiele der Erfindung werden nachfolgend anhand der beigefügten Zeichnung näher beschrieben. Es zeigen Figur 1 einen schematischen Längsschnitt durch eine Hochdruckpumpe, Figur 2 in vergrößerter Darstellung einen in Figur 1 mit II bezeichneten Ausschnitt der Pumpe mit einem Verschlusselement gemäß einem ersten Ausführungsbeispiel, Figur 3 das Verschlusselement gemäß einem zweiten Ausführungsbeispiel und Figur 4 den Ausschnitt II mit einem dritten Ausführungsbeispiel der Pumpe.

### Beschreibung der Ausführungsbeispiele

In den Figuren 1 bis 4 ist ausschnittsweise eine Pumpe dargestellt, die eine Kraftstoffhochdruckpumpe zur Kraftstoffförderung in einem Kraftstoffeinspritzsystem einer Brennkraftmaschine ist. Die Pumpe weist wenigstens ein Pumpenelement 10 auf, das wiederum einen Pumpenkolben 12 aufweist, der durch einen Antrieb in einer Hubbewegung angetrieben wird, in einer Zylinderbohrung 14 eines Gehäuseteils 16 der Hochdruckpumpe geführt ist und in der Zylinderbohrung 14 einen Pumpenarbeitsraum 18 begrenzt. Als Antrieb für den Pumpenkolben 12 kann eine Antriebswelle 20 mit einem Nocken 22 oder Exzenter vorgesehen sein, an dem sich der Pumpenkolben 12 direkt oder über einen Stößel, beispielsweise einen Rollenstößel, abstützt. Der Pumpenarbeitsraum 18 ist über ein Einlassventil 24 mit einem Kraftstoffzulauf 26 verbindbar und über ein Auslassventil 28 mit einem Speicher 30. Beim Saughub des Pumpenkolbens 12 kann der Pumpenarbeitsraum 18 bei geöffnetem Einlassventil 24 mit Kraftstoff befüllt werden. Beim Förderhub des Pumpenkolbens 12 wird durch diesen bei geschlossenem Einlassventil 24 Kraftstoff aus dem Pumpenarbeitsraum 18 durch das geöffnete Auslassventil 28 verdrängt und in den Speicher 30 gefördert.

In Figur 2 ist ein Ausschnitt der Pumpe mit einem Bereich des Gehäuseteils 16 dargestellt, in dem das Einlassventil 24 angeordnet ist. Im Gehäuseteil 16 der Hochdruckpumpe schließt sich an die Zylinderbohrung 14 auf deren dem Pumpenkolben 12 abgewandter Seite eine Durchgangsbohrung 32 mit größerem Durchmesser als die Zylinderbohrung 14 an, die auf der Außenseite der Gehäuseteils 16 mündet. Das Einlassventil 24 weist ein Ventilgehäuse 34 auf, das in die eine Aufnahme für das Ventilgehäuse 34 bildende Durchgangsbohrung 32 eingesetzt ist, wobei das Ventilgehäuse 34 einen größeren Durchmesser aufweist als die Zylinderbohrung 14 und an einer am Übergang von der Zylinderbohrung 14 zur Durchgangsbohrung 32 gebildeten Ringschulter 36 zur Anlage kommt. Das Ventilgehäuse 34 kann direkt oder über ein Dichtelement 38 an der Ringschulter 36 anliegen. Das Ventilgehäuse 34 wird mittels eines Befestigungselements, das beispielsweise als in die Durchgangsbohrung 32 eingeschraubte Schraube 40 ausgebildet ist, im Gehäuseteil 16 gehalten. Zwischen dem Außenmantel des Ventilgehäuses 34 und der Durchgangsbohrung 32 ist ein Ringraum 42 gebildet, in den der Zulauf 26 mündet.

Das Ventilgehäuse 34 weist eine zentrale Bohrung 44 auf, die zumindest annähernd koaxial zur Zylinderbohrung 14 und zur Durchgangsbohrung 32 verläuft und in der ein kolbenfömig ausgebildetes Ventilglied 46 des Einlassventils 24 verschiebbar angeordnet ist. Das Ventilglied 46 weist einen Schaft 48 auf, der in der Bohrung 44 verschiebbar geführt ist, und einen im Durchmesser gegenüber dem Schaft 48 größeren Kopf 50, der in den Pumpenarbeitsraum 18 ragt. Der Kopf 50 wirkt mit einer an diesem angeordneten Dichtfläche 52 mit einem am Ventilgehäuse 34 ausgebildeten Ventilsitz 54 zusammen. Im Ventilgehäuse 34 sind eine oder mehrere Querbohrungen 56 vorgesehen, durch die ein im Durchmesser gegenüber dem den Schaft 48 führenden Abschnitt vergrößerter Abschnitt der Bohrung 44 mit dem Ringraum 42 verbunden ist.

Auf der dem Pumpenarbeitsraum 18 abgewandten Seite des Ventilgehäuses 34 ist eine Ventilfeder 58 angeordnet, die als den aus dem Ventilgehäuse 34 ragenden Schaft 48 des Ventilglieds 46 umgebende Schraubendruckfeder ausgebildet ist. Die Ventilfeder 58 stützt sich einerseits über einen auf dem Schaft 48 befestigten Federteller 60 am Ventilglied 46 und andererseits am Ventilgehäuse 34 ab. Durch die Ventilfeder 58 wird das Ventilglied 46 in Schließrichtung beaufschlagt, wobei das Ventilglied 46 in seiner Schließstellung mit seiner Dichtfläche 52 am Ventilsitz 54 anliegt.

Die Schraube 40 weist eine zentrale Öffnung 62 auf, in die das aus dem Ventilgehäuse 34 herausstehende Ende des Schafts 48 des Ventilglieds 46 mit dem Federteller 60 und der Ventilfeder 58 hineinragt. Auf der dem Ventilgehäuse 34 abgewandten Seite der Schraube 40 ist ein Verschlusselement 64 angeordnet, durch das die Durchgangsbohrung 32 nach außen dicht verschlossen wird. Durch das Gehäuseteil 16 und das Verschlusselement 64 wird ein Saugraum begrenzt, der den Ringraum 42, den innerhalb der Öffnung 62 in der Schraube 40 liegenden Raum 66 sowie den zwischen der Schraube 40 und dem Verschlusselement 64 liegenden Raum 68 umfasst. Der Raum 66 und/oder der Raum 68 ist über wenigstens eine Öffnung 69 im Ventilgehäuse 34 und/oder in der Schraube 40 mit dem Ringraum 42 verbunden.

Bei einem in Figur 2 dargestellten ersten Ausführungsbeispiel ist das Verschlusselement 64 topfförmig ausgebildet und weist einen zumindest annähernd zylinderförmigen Mantelbereich 70 und einen dessen der Schraube 40 abgewandtes Ende verschließenden Bodenbereich 72 auf. Wie in Figur 2 dargestellt sind der Mantelbereich 70 und der Bodenbereich 72 einstückig ausgebildet. Der dem Gehäuseteil 16 zugewandte Endbereich des Mantelbereichs 70 ist auf einem die Durchgangsbohrung 32 umgebenden Kragen 74 des Gehäuseteils 16 befestigt, beispielsweise auf diesen aufgeschraubt oder aufgepresst. Zwischen dem Mantelbereich 70 und dem Kragen 74 kann ein elastisches Dichtelement 76 angeordnet sein. Zumindest der Bodenbereich 72 des Verschlusselements 64 ist elastisch verformbar ausgebildet, vorzugsweise derart, dass dieser sich in Richtung der Längsachse 65 des Verschlusselements 64 nach innen in den Raum 68 und nach außen wölben kann, wie dies in Figur 2 mit gestrichelten Linien verdeutlicht ist. Der Bodenbereich 72 ist in nicht verformtem Zustand zumindest annähernd eben ausgebildet. Um einerseits die elastische Verformbarkeit des Bodenbereichs 72 und andererseits eine ausreichende Steifigkeit des Mantelbereichs 70 zur sicheren Befestigung am Gehäuseteil 16 zu ermöglichen kann vorgesehen sein, dass der Bodenbereich 72 eine geringere Wandstärke aufweist als der Mantelbereich 70. Das Verschlusselement 64 kann aus Metall oder Kunststoff hergestellt sein.

Im Betrieb der Pumpe treten durch die Öffnungs- und Schließbewegung des Ventilglieds 46 im Ringraum 42 und den mit diesem Räumen 66 und 68 Volumenänderungen auf, die zu Druckänderungen führen. Durch die elastische Verformbarkeit des Bodenbereichs 72 des Verschlusselements 64 kann sich das Volumen des Raums 68 ändern und entsprechend Volumen aufnehmen oder wieder abgeben, wodurch Druckschwankungen im Ringraum 42 sowie den Räumen 66,68 vermieden oder zumindest verringert werden können.

In Figur 3 ist das Verschlusselement 164 gemäß einem zweiten Ausführungsbeispiel dargestellt. Das Verschlusselement 164 ist dabei ebenfalls topfförmig ausgebildet, weist jedoch einen auf dem Kragen 74 des Gehäuseteils 16 befestigten Randbereich 170 und einen ausgehend vom Randbereich 170 von der Schraube 40 aus konvex nach außen gewölbten Bodenbereich 172 auf, der elastisch verformbar ist. Wie in Figur 3 dargestellt sind der Randbereich 170 und der Bodenbereich 172 einstückig ausgebildet. Die elastische Verformbarkeit des Bodenbereichs 172 kann wie beim ersten Ausführungsbeispiel durch eine gegenüber dem Randbereich 170 verringerte Wandstärke des Bodenbereichs 172 erreicht oder verbessert werden. Der Randbereich 170 kann mit dem Kragen 74 des Gehäuseteils 16 verschraubt oder auf diesen aufgepresst sein. Das Verschlusselement 164 kann auch Metall oder Kunststoff hergestellt sein.

In Figur 4 ist ein Ausschnitt der Pumpe gemäß einem dritten Ausführungsbeispiel dargestellt, bei dem abweichend zum ersten und zweiten Ausführungsbeispiel das Einlassventil 124 kein separates Ventilgehäuse aufweist. Im Gehäuseteil 116 der Pumpe ist die sich an die Zylinderbohrung 14 anschließende Durchgangsbohrung 132 vorgesehen, die an die Zylinderbohrung 14 angrenzend zunächst einen Bohrungsabschnitt 132a mit kleinerem Durchmesser als die Zylinderbohrung 14 und an diesen anschließend einen Bohrungsabschnitt 132b mit größerem Durchmesser aufweist. Das Einlassventil 124 weist das kolbenförmig ausgebildete Ventilglied 146 auf, dessen Schaft 148 im Bohrungsabschnitt 130a geführt ist und dessen Kopf 150 in den Pumpenarbeitsraum 18 ragt. Der Kopf 150 wirkt mit der an diesem angeordneten Dichtfläche 152 mit dem Ventilsitz 154 zusammen, der im Gehäuseteil 16 am Übergang von der Zylinderbohrung 14 zum Bohrungsabschnitt 132a gebildet ist.

Der Schaft 148 des Ventilglieds 146 ragt auf der dem Pumpenarbeitsraum 18 abgewandten Seite aus dem Bohrungsabschnitt 132a heraus in den Bohrungsabschnitt 132b hinein und auf diesem ist der Federteller 160 befestigt, an dem sich die Ventilfeder 158 abstützt, die sich andererseits am Gehäuseteil 116 abstützt. Der Bohrungsabschnitt 132b ist nach außen auf dessen dem Bohrungsabschnitt 132a abgewandter Seite durch das Verschlusselement 64 dicht verschlossen. Durch das Verschlusselement 64 und das Gehäuseteil 116 wird im Bohrungsabschnitt 132b der Raum 142 begrenzt, der den Saugraum des Einlassventils 124 bildet. Der Zulauf 26 mündet in den Saugraum 142 und der Saugraum 142 ist über eine oder mehrere Bohrungen 156 mit dem Bohrungsabschnitt 132a verbunden. Bei geöffnetem Ventilglied 146 kann Kraftstoff aus dem Saugraum 142 durch die Bohrungen 156 und zwischen der Dichtfläche 152 und dem Ventilsitz 154 in den Pumpenarbeitsraum 18 strömen.

Das Verschlusselement 64 ist wie beim ersten oder zweiten Ausführungsbeispiel ausgebildet und somit ist dessen Bodenbereich 72 elastisch verformbar um Volumenänderungen des Saugraums 142 zu ermöglichen und dadurch Druckschwankungen im Saugraum 142 zu verhindern oder zumindest zu verringern. Das Verschlusselement 64 ist mit einem den Bohrungsabschnitt 132b umgebenden Kragen 174 des Gehäuseteils 116 verbunden, beispielsweise auf diesen aufgeschraubt oder aufgepresst. Zwischen dem Kragen 174 und dem Verschlusselement 64 kann ein Dichtelement 76 angeordnet sein.

## Patentansprüche

1. Pumpe, insbesondere Kraftstoffhochdruckpumpe, mit wenigstens einem Pumpenelement (10), das einen in einer Hubbewegung angetriebenen Pumpenkolben (12) aufweist, der in einem Gehäuseteil (16; 116) der Pumpe einen Pumpenarbeitsraum (14) begrenzt, mit einem Einlassventil (24;124), durch das der Pumpenarbeitsraum (18) mit einem Zulauf (26) für Fördermedium verbindbar ist, wobei der Zulauf (26) in einem durch das Gehäuseteil (16; 116) und ein mit dem Gehäuseteil (16; 116) verbundenes Verschlusselement (64;164) begrenzten Saugraum (42, 66, 68; 142) mündet, wobei das Verschlusselement (64; 164) topfförmig ausgebildet ist und einen einstückig an diesem ausgebildeten Bodenbereich (72; 172) aufweist, der den Saugraum (42, 66, 68; 142) auf dessen dem Gehäuseteil (16; 116) abgewandter Seite begrenzt, **dadurch gekennzeichnet, dass** der Bodenbereich (72; 172) des Verschlusselements (64; 164) derart elastisch verformbar ist, dass durch elastische Verformung des Bodenbereichs (72; 172) das Volumen des Saugraums (42, 66, 68; 142) änderbar ist.

2. Pumpe nach Anspruch 1, **dadurch gekennzeichnet, dass** das Verschlusselement (64) einen ausgehend vom Bodenbereich (72) zum Gehäuseteil (16; 116) hin verlaufenden Mantelbereich (70) aufweist, dessen dem Bodenbereich (72) abgewandter Endbereich mit dem Gehäuseteil (16; 116) verbunden ist.

3. Pumpe nach Anspruch 2, **dadurch gekennzeichnet, dass** der Bodenbereich (72) des Verschlusselements (64) zumindest annähernd eben ausgebildet ist und/oder dass der Mantelbereich (70) des Verschlusselements (64) zumindest annähernd zylinderförmig ausgebildet ist.

4. Pumpe nach Anspruch 1, **dadurch gekennzeichnet, dass** der Bodenbereich (172) des Verschlusselements (164) vom Gehäuseteil (16; 116) weg gerichtet konvex gewölbt ausgebildet ist und dass das Verschlusselement (164) einen an den Bodenbereich (172) anschließenden Randbereich (170) aufweist, der mit dem Gehäuseteil (16; 116) verbunden ist.

5. Pumpe nach einem der Ansprüche 1 bis 4, **dadurch gekennzeichnet, dass** der Bodenbereich (72; 172) des Verschlusselements (64; 164) eine geringere Steifigkeit aufweist als der Mantelbereich (70) oder der Rahmenbereich (170) des Verschlusselements (64; 164).

6. Pumpe nach einem der vorstehenden Ansprüche, **dadurch gekennzeichnet, dass** das Einlassventil (24) ein Ventilgehäuse (34) aufweist, in dem ein Ventilglied (46) geführt ist und das in eine Aufnahme (32) im Gehäuseteil (16) der Pumpe eingesetzt ist, und dass das Verschlusselement (64;164) auf der dem Pumpenarbeitsraum (18) abgewandten Seite des Ventilgehäuses (34) angeordnet ist.

7. Pumpe nach Anspruch 6, **dadurch gekennzeichnet, dass** das Ventilgehäuse (34) durch ein Befestigungselement (40) in der Aufnahme (32) gehalten ist und dass das Verschlusselement (64; 164) auf der dem Ventilgehäuse (34) abgewandten Seite des Befestigungselements (40) angeordnet ist.

8. Pumpe nach Anspruch 7, **dadurch gekennzeichnet, dass** sich der Saugraum (42, 66, 68) in der Aufnahme (32) das Ventilgehäuse (42) umgebend und auf der dem Pumpenarbeitsraum (18) abgewandten Seite des Ventilgehäuses (34) zwischen diesem und dem Verschlusselement (64; 164) erstreckt.

9. Pumpe nach einem der Ansprüche 1 bis 5, **dadurch gekennzeichnet, dass** das Einlassventil (124) ein Ventilglied (146) aufweist, das in einem Bohrungsabschnitt (132a) einer sich an die Zylinderbohrung (14) anschließenden Durchgangsbohrung (132) des Gehäuseteils (116) der Pumpe verschiebbar geführt ist und dass sich der Saugraum (142) in einem sich auf der der Zylinderbohrung (14) abgewandten Seite des das Ventilglied (146) führenden Bohrungsabschnitt (132a) anschließenden Bohrungsabschnitt (132b) der Durchgangsbohrung (132) erstreckt.

## Claims

1. Pump, in particular high-pressure fuel pump, having at least one pump element (10) which has a pump piston (12), which pump piston is driven in a reciprocating movement and delimits a pump working chamber (14) in a housing part (16; 116) of the pump, having an inlet valve (24; 124), by means of which the pump working chamber (18) is connectable to a feed (26) for delivery medium, wherein the feed (26) opens into a suction chamber (42, 66, 68; 142) which is delimited by the housing part (16; 116) and by a closure element (64; 164) connected to the housing part (16; 116), wherein the closure element (64; 164) is of pot-shaped form and has a base region (72; 172) formed integrally thereon, which base region delimits the suction chamber (42, 66, 68; 142) on its side averted from the housing part (16; 116), **characterized in that** the base region (72; 172) of the closure element (64; 164) is elastically deformable such that the volume of the suction chamber (42, 66, 68; 142) can be changed by elastic deformation of the base region (72; 172).

2. Pump according to Claim 1, **characterized in that** the closure element (64) has a shell region (70) which runs from the base region (72) toward the housing part (16; 116) and whose end region averted from the base region (72) is connected to the housing part (16; 116).

3. Pump according to Claim 2, **characterized in that** the base region (72) of the closure element (64) is of at least approximately planar form, and/or in that the shell region (70) of the closure element (64) is of at least approximately cylindrical form.

4. Pump according to Claim 1, **characterized in that** the base region (172) of the closure element (164) is formed so as to be convexly domed in a direction pointing away from the housing part (16; 116), and **in that** the closure element (164) has an edge region (170) which adjoins the base region (172) and which is connected to the housing part (16; 116).

5. Pump according to one of Claims 1 to 4, **characterized in that** the base region (72; 172) of the closure element (64; 164) has a lower stiffness than the shell region (70) or the frame region (170) of the closure element (64; 164).

6. Pump according to one of the preceding claims, **characterized in that** the inlet valve (24) has a valve housing (34) in which a valve element (46) is guided and which is inserted into a receptacle (32) in the housing part (16) of the pump, and **in that** the closure element (64; 164) is arranged on that side of the valve housing (34) which is averted from the pump working chamber (18).

7. Pump according to Claim 6, **characterized in that** the valve housing (34) is held by means of a fastening element (40) in the receptacle (32), and **in that** the closure element (64; 164) is arranged on that side of the fastening element (40) which is averted from the valve housing (34).

8. Pump according to Claim 7, **characterized in that** the suction chamber (42, 66, 68) extends in the receptacle (32) so as to surround the valve housing (42) and on that side of the valve housing (34) which is averted from the pump working chamber (18), between said valve housing and the closure element (64; 164).

9. Pump according to one of Claims 1 to 5, **characterized in that** the inlet valve (124) has a valve element (146) which is guided displaceably in a bore section (132a) of a passage bore (132), which adjoins the cylinder bore (14), of the housing part (116) of the pump, and **in that** the suction chamber (142) extends in a bore section (132b) of the passage bore (132), which bore section adjoins the side, averted from the cylinder bore (14), of the bore section (132a) that guides the valve element (146).

## Revendications

1. Pompe, en particulier pompe à carburant haute pression, comprenant au moins un élément de pompe (10) qui présente un piston de pompe (12) entraîné avec un mouvement de course, qui limite un espace de travail de pompe (14) dans une partie de boîtier (16 ; 116) de la pompe, comprenant une soupape d'admission (24 ; 124), par le biais de laquelle l'espace de travail de pompe (18) peut être connecté à une alimentation (26) pour le milieu à refouler, l'alimentation (26) débouchant dans un espace d'aspiration (42, 66, 68 ; 142) limité par la partie de boîtier (16 ; 116) et un élément de fermeture (64 ; 164) connecté à la partie de boîtier (16 ; 116), l'élément de fermeture (64 ; 164) étant réalisé en forme de pot et présentant une région de fond (72 ; 172) réalisée d'une seule pièce sur celui-ci, laquelle limite l'espace d'aspiration (42, 66, 68 ; 142) sur son côté opposé à la partie de boîtier (16 ; 116), **caractérisée en ce que** la région de fond (72 ; 172) de l'élément de fermeture (64 ; 164) peut être déformée élastiquement de telle sorte que par déformation élastique de la région de fond (72 ; 172), le volume de l'espace d'aspiration (42, 66, 68 ; 142) puisse être modifié.

2. Pompe selon la revendication 1, **caractérisée en ce que** l'élément de fermeture (64) présente une région d'enveloppe (70) s'étendant à partir de la région de fond (72) vers la partie de boîtier (16 ; 116), dont la région d'extrémité opposée à la région de fond (72) est connectée à la partie de boîtier (16 ; 116).

3. Pompe selon la revendication 2, **caractérisée en ce que** la région de fond (72) de l'élément de fermeture (64) est réalisée au moins approximativement sous forme plane et/ou **en ce que** la région d'enveloppe (70) de l'élément de fermeture (64) est réalisée au moins approximativement sous forme cylindrique.

4. Pompe selon la revendication 1, **caractérisée en ce que** la région de fond (172) de l'élément de fermeture (164) est réalisée avec une courbure convexe orientée à l'écart de la partie de boîtier (16 ; 116) et **en ce que** l'élément de fermeture (164) présente une région de bord (170) se raccordant à la région de fond (172), laquelle est connectée à la partie de boîtier (16 ; 116).

5. Pompe selon l'une quelconque des revendications 1 à 4, **caractérisée en ce que** la région de fond (72 ; 172) de l'élément de fermeture (64 ; 164) présente une plus faible rigidité que la région d'enveloppe (70) ou la région de cadre (170) de l'élément de fermeture (64 ; 164).

6. Pompe selon l'une quelconque des revendications précédentes, **caractérisée en ce que** la soupape d'admission (24) présente un boîtier de soupape (34) dans lequel est guidé un organe de soupape (46), et qui est inséré dans un logement (32) dans la partie de boîtier (16) de la pompe, et **en ce que** l'élément de fermeture (64 ; 164) est disposé sur le côté du boîtier de soupape (34) opposé à l'espace de travail de pompe (18).

7. Pompe selon la revendication 6, **caractérisée en ce que** le boîtier de soupape (34) est retenu par un élément de fixation (40) dans le logement (32) et **en ce que** l'élément de fermeture (64 ; 164) est disposé du côté de l'élément de fixation (40) opposé au boîtier de soupape (34).

8. Pompe selon la revendication 7, **caractérisée en ce que** l'espace d'aspiration (42, 66, 68) s'étend dans le logement (32) en entourant le boîtier de soupape (42) et sur le côté du boîtier de soupape (34) opposé à l'espace de travail de pompe (18) entre celui-ci et l'élément de fermeture (64 ; 164).

9. Pompe selon l'une quelconque des revendications 1 à 5, **caractérisée en ce que** la soupape d'admission (124) présente un organe de soupape (146) qui est guidé dans une portion d'alésage (132a) d'un alésage traversant (132) de la partie de boîtier (116) de la pompe se raccordant à l'alésage cylindrique (14), et **en ce que** l'espace d'aspiration (142) s'étend dans une portion d'alésage (132b) de l'alésage traversant (132) se raccordant du côté de la portion d'alésage (132a) guidant l'organe de soupape (146) opposé à l'alésage cylindrique (14).
